# DEMANDE DE BREVET EUROPEEN

(11) **EP 4 176 938 A1**
(43) Date de publication de la demande: **10.05.2023**
(21) Numéro de dépôt: 21306555.0
(22) Date de dépôt: 05.11.2021
(51) Int. Cl.: A62B 18/00

(54) **VISIÈRE FILTRANTE ET PROCÉDÉ DE CONTRÔLE D'UNE TELLE VISIÈRE FILTRANTE**

(71) Demandeur: Vuzair, 91160 Saulx-les-Chartreux (FR)
(72) Inventeur: SÉJOURNÉ, Nathalie, 91160 SAULX-LES-CHARTREUX (FR)
(74) Mandataire: Lavoix

(57) **Abrégé**

L'invention concerne une visière filtrante configurée pour être portée par un utilisateur, comprenant :
- une entrée d'air (15) et une sortie d'air (10) ;
- un serre-tête (3) configuré pour enserrer une partie d'un front de l'utilisateur;
- une vitre (2) fixée au serre-tête, configurée pour être agencée au moins en face des yeux, des narines et de la bouche de l'utilisateur;
- un média filtrant (1), au moins une zone du média filtrant (1) définissant l'entrée d'air; et
- un système d'aération comprenant au moins un ventilateur (5), le ou chaque ventilateur étant configuré pour générer un flux d'air depuis l'entrée d'air vers la sortie d'air, le ou chaque ventilateur étant configuré pour à la fois admettre de l'air par l'entrée d'air et pour extraire de l'air par la sortie d'air après que le flux d'air a traversé la ou chaque zone du média filtrant définissant l'entrée d'air.

## Description

La présente invention concerne une visière filtrante.

Une telle visière filtrante est une visière de protection de personnes en cas de pandémie, dans la vie courante, en milieu hospitalier ou dans tout autre situation ou une protection complète du visage (notamment nez, bouche et yeux doivent être protégés).

A ce jour la protection se fait à l'aide d'un masque tissu type chirurgie, FFP2 ou FFP3, les yeux restant cependant non protégés. Ce dernier ne protège que le nez et la bouche. Il existe aussi une protection de type visière, qui protège contre la projection de gouttelettes, mais qui est inefficace pour les particules ou virus en suspension dans l'air. A ce jour il est possible de porter les deux dispositifs en même temps, mais cela représente plusieurs inconvénients.

Il existe un dispositif, tel que celui montré sur la figure 1, permettant la sécurité des personnes par filtration de l'air en continue sur la périphérie du visage, caractérisé par le fait qu'il comporte un serre- tête sur lequel vient se fixer une vitre. Comme visible sur la figure 1, sur cette même vitre et ce serre tête, est fixé un élément filtrant en partie haute, basse et côtés. Cette dernière peut provoquer un sentiment de chaleur ou de manque d'air comme les masques.

Ainsi, ce type de dispositif ne donne pas entièrement satisfaction.

L'un des buts de l'invention est de pallier les inconvénients précités en proposant une visière filtrante apportant un confort faisant oublier la chaleur, un éventuel sentiment d'étouffement ainsi que permettant de supprimer la buée par extraction d'air.

A cet effet, l'invention concerne une visière filtrante configurée pour être portée par un utilisateur, comprenant :
- une entrée d'air et une sortie d'air;
- un serre-tête configuré pour enserrer au moins une partie d'un front de l'utilisateur;
- une vitre fixée au serre-tête, configurée pour être agencée au moins en face des yeux, des narines et de la bouche de l'utilisateur;
- un média filtrant, au moins une zone du média filtrant définissant l'entrée d'air; et
- un système d'aération comprenant au moins un ventilateur, le ou chaque ventilateur étant configuré pour générer un flux d'air depuis l'entrée d'air vers la sortie d'air, le ou chaque ventilateur étant configuré pour à la fois admettre de l'air par l'entrée d'air et pour extraire de l'air par la sortie d'air après que le flux d'air a traversé la ou chaque zone du média filtrant définissant l'entrée d'air.

Le système d'aération permet un apport d'air filtré au travers du média filtrant, c'est-à-dire un apport d'air sain, dans la visière.

Cet apport d'air sain est réalisé par le ou chaque ventilateur qui permet à la fois l'admission d'air par l'entrée d'air dans un volume interne défini entre la visière et le visage de l'utilisateur lorsque la visière est portée par l'utilisateur et l'extraction d'air vers l'extérieur du volume interne par la sortie d'air.

En outre, du fait que l'entrée d'air est formée par au moins une zone du média filtrant, l'air admis dans la visière est filtré.

En outre, le système d'aération permet de supprimer la buée pouvant apparaître sur la vitre de la visière filtrante en se substituant au tissu filtrant dans la partie haute de la visière par rapport aux dispositifs connus.

De ce fait, l'utilisateur dotée d'une visière selon l'invention est protégé sur l'ensemble du visage tout en gardant un visage « dégagé » pour la vue et sans effet « étouffant » du masque. L'invention lui permettra aussi de garder une paire de lunettes de vue sous le dispositif (permettant de continuer à travailler), son visage dégagé permettra le contrôle des forces de l'ordre lors d'un confinement, les sourds et muets, en plus du langage des signes pourront se comprendre, les enfants en bas âges continueront leur apprentissage par mimétisme. Enfin il reste un geste barrière incontestable pour éviter de porter les mains au visage par réflexe et ce, surtout pour les enfants et les personnes en situation de handicap. Le tout sans aucun sentiment de manque d'air (comme sur les masques) ou de chaleur (visière au soleil).

Selon d'autres caractéristiques optionnelles de la visière filtrante, prises isolément ou selon toute combinaison techniquement envisageable :
- la sortie d'air est agencée au-dessus de l'entrée d'air selon une direction d'élévation orientée depuis un menton vers le front de l'utilisateur lorsque la visière filtrante est portée par l'utilisateur.
- le média filtrant est fixé au serre-tête et à au moins une partie de la vitre, dite « zone de fixation de la vitre », le média filtrant étant configuré pour être agencé en contact avec une partie du visage de l'utilisateur.
- la zone de fixation de la vitre est configurée pour être agencée en regard d'un contour périphérique du visage de l'utilisateur, le contour périphérique s'étendant sensiblement entre les deux tempes de l'utilisateur en passant par le menton.
- le média filtrant comprend une partie d'attache à la zone de fixation de la vitre, une partie de contact destinée à être en contact avec une partie du visage de l'utilisateur et une partie intermédiaire s'étendant entre la partie de contact et la partie d'attache, la partie intermédiaire étant configurée pour être agencée à une interface entre l'air contenu dans un volume interne défini entre la visière filtrante et un visage de l'utilisateur lorsque la visière filtrante est portée par l'utilisateur et l'air extérieur au volume interne, au moins une zone de la partie intermédiaire du média filtrant définissant l'entrée d'air.
- le média filtrant présente une respirabilité supérieure ou égale à 96 L.m⁻².s⁻¹ et est avantageusement apte à filtrer des particules présentant une dimension inférieure ou égale à 3 micromètres (µm).
- le média filtrant comprend des fibres tissées et/ou des fibres non tissées.
- le média filtrant est fixé à la vitre par un système de fixation démontable de sorte que le média filtrant peut être détaché de la vitre.
- le ou chaque ventilateur est logé dans le serre-tête.
- le système d'aération comprend au moins deux ventilateurs, chaque ventilateur étant avantageusement configuré pour être agencé au-dessus d'un œil respectif de l'utilisateur lorsque la visière filtrante est portée par l'utilisateur.
- le serre-tête présente un corps, le ou chaque ventilateur étant relié au corps du serre-tête par au moins un plot amortissant.
- le système d'aération comprend une carte électronique et une batterie, la carte électronique étant connectée électriquement au ou à chaque ventilateur et à la batterie.
- la carte électronique comprend un contrôleur, pour le ou chaque ventilateur, le contrôleur étant configuré pour activer ce ventilateur selon au moins deux lois de commande d'activation distinctes, chaque loi de commande d'activation définissant une vitesse de rotation prédéterminée et non nulle de ce ventilateur, le contrôleur étant avantageusement configuré pour commander ce ventilateur selon trois lois de commande distinctes.
- la visière filtrante comprend un élément de fixation configuré pour fixer le serre-tête à la tête de l'utilisateur.

L'invention concerne également un procédé de contrôle d'une visière filtrante telle que décrite ci-dessus, comprenant :
- générer, par le ou chaque ventilateur, un flux d'air depuis l'entrée d'air vers la sortie d'air, le ou chaque ventilateur admettant à la fois de l'air par l'entrée d'air et extrayant de l'air par la sortie d'air après que le flux d'air a traversé la ou chaque zone du média filtrant définissant l'entrée d'air.

D'autres caractéristiques et avantages de l'invention apparaîtront à la lecture de la description qui suit de modes de réalisation de l'invention, donnée à titre d'exemple uniquement et en référence aux dessins annexés dans lesquels :
- la figure 1 représente une vue en perspective d'une visière filtrante connue de l'état de la technique, et
- la figure 2 représente une vue en éclaté de la visière selon l'invention dans son ensemble.

La visière filtrante selon l'invention est décrite en référence à la figure 2.

La visière filtrante est configurée pour être portée par un utilisateur. En particulier, la visière filtrante est configurée pour couvrir au moins les yeux, les narines et la bouche de l'utilisateur. Lorsque la visière filtrante est portée par l'utilisateur, un volume interne est défini entre le visage de l'utilisateur et la visière filtrante. La visière filtrante est configurée pour filtrer, via une entrée d'air, l'air extérieur au volume interne destiné à entrer par la bouche et le nez de l'utilisateur ainsi que pour évacuer par une sortie d'air l'air expiré par l'utilisateur et contenu dans le volume interne.

Dans la suite, le terme « élévation » se réfère à la direction s'étendant du menton vers le front de l'utilisateur et orientée depuis le menton vers le front de l'utilisateur et le terme « avant-arrière » se réfère à la direction séparant l'arrière de la tête de l'utilisateur du visage de l'utilisateur. En outre, dans la suite de la description, les termes relatifs « au-dessus » et « en-dessous », « supérieur » et « inférieur » sont définis par rapport à l'orientation de la direction d'élévation.

La visière filtrante comprend une entrée d'air 15 et une sortie d'air 10. En outre, la visière filtrante comprend un serre-tête 3, une vitre 2 et un média filtrant 1, par exemple un système de fixation démontable pour fixer le média filtrant 1 à la vitre 2, un système d'aération comprenant un ou plusieurs ventilateur(s) 5, un couvercle 7, par exemple un système d'attache 24 du média filtrant 1 au serre-tête 3 et un élément de fixation 9 pour fixer le serre-tête 3 à la tête de l'utilisateur.

La visière filtrante s'étend selon une direction d'élongation sensiblement parallèle à la direction d'élévation lorsque la visière filtrante est portée par l'utilisateur.

L'entrée d'air 15 est configurée pour admettre de l'air depuis l'environnement extérieur au volume interne.

En outre, selon l'invention, l'entrée d'air 15 est configurée pour filtrer l'air de l'environnement extérieur qui est admis dans le volume interne.

La sortie d'air 10 est configurée pour extraire l'air contenu dans le volume interne et, en particulier, l'air expiré par l'utilisateur. En d'autres termes, l'air contenu dans le volume interne est extrait par la sortie d'air 10.

La sortie d'air 10 est par exemple agencée au-dessus de l'entrée d'air 15 selon la direction d'élévation.

La sortie d'air 10 est agencée au-dessus du ou de chaque ventilateur 5. Avantageusement, la sortie d'air est alignée avec le ou chaque ventilateur 5 selon la direction d'élévation.

En variante, la sortie d'air 10 est formée par le ou chaque ventilateur 5.

Le serre-tête 3 est configuré pour enserrer au moins une partie d'un front de l'utilisateur

Le serre-tête 3 est configuré pour épouser la forme d'un front de l'utilisateur.

Le serre-tête 3 comprend un corps 3A et une mousse de confort et d'étanchéité 3B.

Le corps 3A délimite par exemple un logement configuré pour loger le système d'aération. En outre, le corps 3A comprend un bord de réception d'un front de l'utilisateur et un bord de fixation à la vitre 2.

Par exemple, le logement présente trois compartiments.

Le bord de réception du corps 3A du serre-tête 3 est adapté à la forme d'un front de l'utilisateur.

Le bord de réception du corps 3A du serre-tête 3 est agencé à l'opposé du bord de fixation du corps 3A du serre-tête 3 selon la direction avant-arrière. Le bord de fixation du corps 3A du serre-tête 3 est configuré pour être fixé à une partie de la vitre 2.

La mousse de confort et d'étanchéité 3B est fixée sur le bord de réception du corps 3A du serre-tête 3. La mousse de confort et d'étanchéité 3B est configurée pour être agencée en sandwich entre le bord de fixation du corps 3A du serre-tête 3 et le front de l'utilisateur lorsque la visière filtrante est portée par l'utilisateur. La mousse de confort et d'étanchéité 3B est configurée pour être en contact au niveau d'une portion 8 avec le front de l'utilisateur.

La vitre 2 est fixée au serre-tête 3.

La vitre 2 est configurée pour être agencée au moins en face des yeux, des narines et de la bouche de l'utilisateur.

La vitre 2 présente par exemple une forme bombée.

La vitre 2 est délimitée par un bord. La vitre 2 comprend une face externe, une face interne, une première zone de fixation 17 au serre-tête 3 et une deuxième zone de fixation 13 au média filtrant 1.

La face externe de la vitre 2 est destinée à être agencée à l'extérieur du volume interne.

La face interne de la vitre 2 est opposée à la face externe et délimite au moins en partie le volume interne.

Dans le présent exemple de réalisation, le bord de la vitre 2 présente deux parties de bords latérales, une partie de bord inférieure et une partie de bord supérieure.

Les deux parties de bords latérales de la vitre 2 s'étendent par exemple sensiblement parallèlement à la direction d'élongation.

La partie de bord inférieure de la vitre 2 relie par exemple les extrémités inférieures des deux parties de bords latérales.

La partie de bord inférieure de la vitre 2 présente par exemple une forme arquée.

La partie de bord supérieure de la vitre 2 relie par exemple les extrémités supérieures des deux parties de bord latérales de la vitre 2 et présente, par exemple, une forme arquée.

En variante, le bord de la vitre présente sensiblement la forme d'une ellipse.

La première zone de fixation 17 au serre-tête 3 correspond par exemple à une zone supérieure de la vitre 2. En d'autres termes, la vitre 2 est fixée au niveau de la première zone de fixation 17 de la vitre 2 sur le bord de fixation du serre-tête 3.

A titre d'illustration, la vitre 2 est fixée au serre-tête 3 par l'intermédiaire de picots 18 solidaires du serre-tête 3 coopérant avec des orifices correspondant ménagés dans la vitre 2 et en particulier dans la première zone de fixation 17 de la vitre 2.

La deuxième zone de fixation 13 de la vitre 2 au média filtrant 1 comprend par exemple une partie du bord de la vitre 2.

La deuxième zone de fixation 13 de la vitre 2 au média filtrant 1 est configurée pour être agencée en regard d'un contour périphérique du visage s'étendant sensiblement entre les deux tempes de l'utilisateur en passant par le menton.

A titre d'illustration, la deuxième zone de fixation 13 comprend au moins une portion des parties de bord latérales et la partie de bord inférieure de la vitre 2.

En variante, la zone deuxième zone de fixation 13 présente la forme d'un « U » lorsque le bord de la vitre 2 présente la forme d'une ellipse.

La vitre 2 est avantageusement transparente.

A titre d'illustration, la vitre 2 est réalisée en polycarbonate.

Le polycarbonate permet d'obtenir une vitre 2 transparente.

Avantageusement, la vitre 2 est conforme à la norme EN 166, ce qui fait de la visière filtrante selon l'invention un équipement de protection individuel (aussi connu sous le sigle « EPI ») de catégorie 3.

Au moins une zone du média filtrant 1 définit l'entrée d'air 15. En d'autres termes, l'entrée d'air 15 correspond à au moins une zone du média filtrant 1. L'entrée d'air 15 sera davantage détaillée dans la suite de la description.

A titre d'illustration, le média filtrant 1 est fixé au serre-tête 3 par le système d'attache 24 du média filtrant 1 au serre-tête 3 et à au moins une partie de la vitre 2. En outre, le média filtrant 1 est configuré pour être agencé en contact avec une partie du visage de l'utilisateur.

Par exemple, le média filtrant 1 est fixé sur la deuxième zone de fixation 13 de la vitre 2 et est destiné à être en contact avec une partie du visage de l'utilisateur.

En particulier, le média filtrant 1 comprend une partie destinée à s'étendre contre le contour périphérique du visage de l'utilisateur s'étendant sensiblement entre les deux tempes de l'utilisateur en passant par le menton de l'utilisateur.

En particulier, le média filtrant 1 présente une partie de fixation 19 à la vitre 2, une partie de contact 21 avec le visage de l'utilisateur et une partie intermédiaire 22 s'étendant entre la partie de fixation 19 et la partie de contact 21.

La partie de fixation 19 du média filtrant 1 est destinée à être fixée de manière démontable à la deuxième zone de fixation 13 correspondante de la vitre 2 par le système de fixation démontable qui sera décrit dans la suite de la présente description.

La partie de fixation 19 du média filtrant 1 présente une forme adaptée à la deuxième zone de fixation 13 de la vitre 2.

La partie de contact 21 est destinée à être en contact avec le contour périphérique du visage de l'utilisateur.

La partie de contact 21 présente sensiblement la forme d'un « U ».

A titre d'illustration, la partie de contact 21 comprend un élastique.

L'élastique permet d'adapter la forme de la partie de contact 21 du média filtrant 1 à la forme du contour périphérique du visage.

La partie intermédiaire 22 du média filtrant 1 s'étend entre la partie de fixation 19 et la partie de contact 21.

En particulier, la partie intermédiaire 22 est destinée à être agencé à l'interface entre l'air contenu dans le volume interne lorsque la visière filtrante est portée par l'utilisateur et l'air extérieur au volume interne.

En particulier, l'entrée d'air 15 comprend au moins une zone de la partie intermédiaire 22 du média filtrant 1.

Le média filtrant 1 est un élément configuré pour filtrer l'air extérieur au volume interne. Le média filtrant 1 a des capacités pour bloquer le passage de certaines particules dans le volume interne.

Par exemple, le média filtrant 1 présente une respiralibilité (aussi connue sous le terme « perméabilité à l'air») supérieure ou égale à 96 L.m⁻².s⁻¹. Avantageusement, la respirabilité du média filtrant 1 est supérieure ou égale à 96 L.m⁻².s⁻¹ et inférieure ou égale à de 295 L.m⁻².s⁻¹. Une telle respirabilité du média filtrant 1 est mesurée pour une dépression de 100 Pascals (Pa).

A titre d'illustration, le média filtrant 1 est configuré pour filtrer des particules présentant une dimension inférieure ou égale à 3 micromètres (µm). Par exemple, le média filtrant 1 est configuré pour filtrer des particules présentant une dimension supérieure ou égale à 0,4 µm et inférieure ou égale à 3 µm. Par exemple, le média filtrant 1 est configuré pour filtrer des particules présentant une dimension supérieure ou égale à 0,6 µm et inférieure ou égale à 3 µm.

Selon un exemple particulier, le média filtrant 1 est configuré pour filtrer à 90% des particules présentant une dimension minimale égale à 3 µm.

En variante, le média filtrant 1 est configuré pour filtrer à 94% des particules présentant une dimension minimale égale à 0,6 µm.

Par exemple, le média filtrant 1 se présente sous la forme d'une nappe.

A titre d'illustration, le média filtrant 1 comprend des fibres tissées ou des fibres non-tissées.

Par exemple, le média filtrant 1 est un tissu.

A titre d'illustration, le tissu comprend au moins une couche de fibres tissées.

Les fibres tissées sont par exemple des fibres de polypropylène. En variante, les fibres sont réalisées en un autre matériau que le polypropylène.

Par exemple, les fibres sont chargées d'ions argent. Les ions argents ont un effet virucide, bactéricide et anti-microbien.

En variante, le média filtrant 1 est un non-tissé.

Dans un tel cas, le média filtrant 1 comprend au moins une couche de fibres non tissées.

Par exemple, les fibres non tissées sont des fibres de polypropylène ou des fibres de papier.

Optionnellement, les fibres non tissées sont chargées d'ions argent.

En variante, le média filtrant 1 comprend un complexe comprenant au moins une couche de fibres tissées et au moins une couche de fibres non tissées.

En outre, le media filtrant 1 est lavable. Avantageusement le media filtrant 1 est certifié pour 50 lavages ce qui signifie que son pouvoir filtrant n'est pas altéré pour 50 lavages au maximum.

En variante, le média filtrant 1 est jetable.

En variante, le média filtrant 1 est une soupape filtrante. Dans un tel cas, le média filtrant 1 est raccordé à la vitre 2 et au serre-tête 3 par l'intermédiaire d'un moyen de liaison, tel qu'une bande de liaison liée de manière étanche à la fois à la vitre 2 et au serre-tête 3.

Le système de fixation démontable permet de fixer de manière démontable le média filtrant 1 à la vitre 2. En d'autres termes, le média filtrant 1 peut être détaché de la vitre 2.

Le système de fixation démontable comprend, par exemple, des attaches auto-agrippantes, du type Velcro^{®}, permettant de fixer de manière détachable le média filtrant 1 à la vitre 2. A titre d'illustration, les attaches auto-agrippantes sont agencées sur la deuxième zone de fixation 13 de la vitre 2 et sont destinées à coopérer avec le média filtrant 1 et notamment avec la partie de fixation 19 du média filtrant 1.

En variante, le système de fixation démontable comprend un joint fixé au média filtrant 1.

Par exemple, le joint présente une rainure de fixation configurée pour être emmanché à force dans la deuxième zone de fixation 13 de la vitre 2 et détaché de force de la deuxième zone de fixation 13 de la vitre 2.

Par exemple, le joint est cousu à la partie de fixation 19 du média filtrant 1.

Le joint est par exemple un joint en silicone.

Le système d'attache 24 du média filtrant 1 au serre-tête 3 est par exemple un système d'attache permettant un contact étanche entre le média filtrant 1 et le serre-tête 3.

Le système d'attache 24 comprend des pattes 11 en saillie du couvercle 7 qui seront décrites plus en détail par la suite.

Le système d'aération comprend au moins un ventilateur 5, une carte électronique 6, une batterie 4 et un bouton 12 de commande. Optionnellement, le système d'aération comprend au moins une source lumineuse.

Le système d'aération est avantageusement logé dans le serre-tête 3. Plus particulièrement, le système d'aération est logé dans le logement défini par le corps 3A du serre-tête 3.

Le ou chaque ventilateur 5 est configuré pour générer un flux d'air depuis l'entrée d'air 15 vers la sortie d'air 10.

En particulier, le ou chaque ventilateur 5 est configuré pour à la fois admettre de l'air par l'entrée d'air 15 et pour extraire de l'air par la sortie d'air 10 après que le flux d'air a traversé la ou chaque zone du média filtrant 1 définissant l'entrée d'air 15.

Autrement dit, le ou chaque ventilateur 5 est configuré pour à la fois faire entrer de l'air extérieur filtré au volume interne dans le volume interne, c'est-à-dire de l'air sain, par l'entrée d'air 10 et pour expulser l'air contenu dans le volume interne par la sortie d'air 15.

Le ou chaque ventilateur 5 est logé dans le serre-tête 3.

A titre d'illustration, le ou chaque ventilateur 5 est relié au serre-tête 3 par un ou plusieurs plots amortissants 14. Par exemple, le ou chaque ventilateur 5 est relié par quatre éléments amortisseurs souples type Silentbloc^{®} au serre-tête 3.

En variante, le ou chaque ventilateur 5 est relié directement au serre-tête 3. Avantageusement, le ou chaque ventilateur 5 est directement relié au serre-tête (i.e. sans plot amortissant 14) lorsque le corps 3A du serre-tête 3 est réalisé en une matière amortissante.

Dans l'exemple décrit sur la figure 2, le système d'aération comprend un unique ventilateur 5. Avantageusement, le ventilateur 5 est agencé dans un compartiment du serre-tête 3 situé sensiblement au-dessus du nez de l'utilisateur.

En variante, le système d'aération comprend deux ventilateurs 5. Avantageusement, les deux ventilateurs sont logés dans le serre-tête 3. De préférence, chaque ventilateur est agencé, sensiblement, au-dessus d'un œil respectif de l'utilisateur.

Le ou chaque ventilateur 5 présente une longueur de 30 millimètres (mm), une largeur de 30 mm et une épaisseur de 10 mm.

A titre d'illustration, le ou chaque ventilateur 5 est configurée pour présenter une vitesse de rotation maximale de 6000 tours par minutes.

Par exemple, le ou chaque ventilateur 5 est configurée pour générer un débit d'air entre l'entrée d'air 15 et la sortie d'air 10 de 4,25 mètres cubes par heure (m⁻³.h⁻¹).

Le ou chaque ventilateur 5 est configuré pour générer un bruit le plus faible possible.

La carte électronique 6 est configurée pour commander le ou chaque ventilateur 5.

La carte électronique 6 est connectée électriquement au ou à chaque ventilateur 5.

La carte électronique 6 comprend un contrôleur et un port d'entrée. En outre, la carte électronique comprend le bouton 12 de commande et la source lumineuse.

Pour le ou chaque ventilateur 5, le contrôleur est configuré pour mémoriser au moins deux lois de commande distinctes et avantageusement trois lois de commande distinctes.

Pour le ou chaque ventilateur 5, chaque loi de commande définit une vitesse de rotation distincte de ce ventilateur 5.

Par exemple, au moins l'une des lois de commande est une loi de commande d'activation du ou de chaque ventilateur 5. La loi de commande d'activation définit une vitesse de rotation non nulle du ou de chaque ventilateur 5.

Par exemple, le contrôleur mémorise une première loi de commande L1, une deuxième loi de commande L2 et une troisième loi de commande L3.

Au moins deux lois de commande parmi les trois lois de commande L1, L2, L3 définissent une vitesse de rotation non nulle du ou de chaque ventilateur 5. En d'autres termes, au moins deux lois de commande définissent chacune une loi de commande distincte et non nulle du ou de chaque ventilateur 5.

La première loi de commande L1 définit une première vitesse de rotation V1 du ou de chaque ventilateur 5. Par exemple, la première loi de commande L1 est une loi de commande d'activation du ou de chaque ventilateur 5.

La première vitesse de rotation V1 est non nulle.

Par exemple, la première loi de commande L1 comprend l'alimentation du ou de chaque ventilateur 5 avec une tension de 3,7 Volts (V).

La deuxième loi de commande L2 définit une deuxième vitesse de rotation V2 du ou de chaque ventilateur 5.

La deuxième vitesse de rotation V2 est non nulle. Par exemple, la deuxième loi de commande L2 est une loi de commande d'activation du ou de chaque ventilateur 5.

Par exemple, la deuxième vitesse V2 est strictement supérieure à la première vitesse de rotation V1.

Par exemple, la deuxième loi de commande L2 comprend l'alimentation du ou de chaque ventilateur 5 avec une tension de 5 Volts (V).

A titre d'illustration, la deuxième vitesse de rotation V2 est sensiblement égale à 6000 tours par minutes.

La troisième loi de commande L3 définit l'arrêt du ou de chaque ventilateur 5. En d'autres termes, la troisième loi de commande L3 définit une troisième vitesse de rotation nulle du ou de chaque ventilateur 5.

Par exemple, la troisième loi de commande L3 comprend l'alimentation du ou de chaque ventilateur 5 avec une tension de 0 Volt.

Le port d'entrée est par exemple un port USB, tel qu'un mini port USB ou un port USB C.

Le port d'entrée est configuré pour permettre la connexion de la batterie 4 à une source d'énergie extérieure pour le rechargement de la batterie 4. En particulier, le port d'entrée permet lors d'une utilisation longue durée de la visière filtrante de recharger sans interruption la visière filtrante avec une batterie externe du type « powerbank ».

Le bouton 12 permet de sélectionner une loi de commande parmi la pluralité de lois de commande L1, L2, L3.

Par exemple, le bouton 12 est un bouton poussoir. Ainsi, la sélection d'une loi de commande est réalisée par appuis successifs sur le bouton 12.

Avantageusement le bouton 12 est agencé en saillie d'un corps de la carte électronique 6.

La source lumineuse comprend par exemple une diode électroluminescente (connu sous l'acronyme « DEL » en français et « LED » en anglais pour « Light-Emitting Diode ». A titre d'illustration, la diode électroluminescente est une diode dite « rouge, vert, bleu » (connu sous le sigle « RVB » en français et « RGB » en anglais pour « Red, Green, Blue »).

Lors de la charge de la batterie 4, la source lumineuse est configurée pour envoyer un signal rouge pour indiquer que la charge de la batterie 4 est en cours et un signal vert pour indiquer que la charge de la batterie 4 est complète.

Lors de l'utilisation, la source lumineuse est configurée pour émettre un signal rouge lorsque la charge de la batterie 4 est inférieure à 10% de batterie, un signal orange pour une charge de batterie 4 comprise supérieure ou égale à 10% et inférieure ou égale à 25% et un signal vert lorsque la charge de la batterie 4 est supérieure ou égale à 25%.

Le couvercle 7 comprend un corps. Optionnellement, le couvercle 7 comprend des lamelles d'étanchéité 11.

Le couvercle 7 est configuré pour obturer au moins en partie le logement défini par le corps 3A le serre-tête 3.

En particulier, le couvercle 7 est agencé au-dessus du système d'aération et en particulier au-dessus du ou de chaque ventilateur 5.

Comme visible sur la figure 2, le corps du couvercle 7 comprend une pluralité d'orifices traversant.

La pluralité d'orifices traversant définit la sortie d'air 10.

Avantageusement, la pluralité d'orifices traversant est agencé au-dessus du ou de chaque ventilateur 5 et alignée avec le ou chaque ventilateur 5 selon la direction d'élongation.

Le corps du couvercle 7 est agencé au-dessus du bouton 12 de commande.

Avantageusement, le corps du couvercle 7 est déformable lors d'un appui sur le corps dudit couvercle 7 par un doigt d'un utilisateur.

Ainsi, un appui sur n'importe quel endroit du corps du couvercle 7 permet d'actionner le bouton 12 de commande et de choisir la loi de commande souhaitée parmi la pluralité de lois de commande L1, L2, L3.

Les lamelles d'étanchéité 11 sont reliées au corps du couvercle 7 et s'étendent en saillie du corps du couvercle 7.

Les lamelles d'étanchéité 11 correspondent au système d'attache 24 du média filtrant 1 au serre-tête 3. En particulier, le média filtrant 1 est pris en sandwich entre le serre-tête 3 et chaque lamelle d'étanchéité 11.

En variante, le système d'attache 24 ne comprend pas les lamelles d'étanchéité 11. Dans ce cas, le système d'attache comprend, par exemple, un dispositif d'attache mâle-femelle. Par exemple, le dispositif d'attache mâle-femelle comprend un élément femelle ménagé à la fois dans la vitre 2, dans le serre-tête 3 et le média filtrant 1 et un élément mâle destiné à coopérer avec l'élément femelle de sorte à plaquer le média filtrant 1 contre le serre-tête 3 et assurer l'étanchéité entre le média filtrant 1 et le serre-tête 3.

Par exemple, l'élément femelle est un orifice traversant à la fois la vitre 2, le corps du serre-tête 3 et le média filtrant 1.

Dans un tel cas, par exemple, la vitre 2 est fixée au serre-tête 3 par le système d'attache mâle-femelle. Ainsi, par exemple, le serre-tête 3 ne comprend pas les picots 18.

Par exemple, l'élément mâle est un pion de fixation.

L'élément de fixation 9 permet de fixer le serre-tête 3 sur la tête de l'utilisateur.

L'élément de fixation 9 est fixé au serre-tête 3.

Par exemple, l'élément de fixation 9 est une sangle ou une lanière.

A titre d'illustration, l'élément de fixation 9 est réalisée en un matériau élastique.

La visière filtrante selon l'invention est, par exemple, une visière filtrante du type UNS1 (Usage Non Sanitaire de catégorie 1).

En variante, la visière filtrante selon l'invention est, par exemple, une visière filtrante du type FFP2.

Encore en variante, la visière filtrante selon l'invention, est par exemple, une visière filtrante du type FFP3.

Un procédé de contrôle de la visière filtrante est décrit dans la suite. Le procédé comprend la génération, par le ou chaque ventilateur 5, d'un flux d'air orienté depuis l'entrée d'air 15 vers la sortie d'air 10.

Ainsi, en fonctionnement, le ou chaque ventilateur 5 admet à la fois de l'air par l'entrée d'air 15 et extrait de l'air par la sortie d'air 10 après que le flux d'air a traversé la ou chaque zone du média filtrant 1 définissant l'entrée d'air 15.

La génération du flux d'air est déclenchée par la sélection par l'utilisateur d'une loi de commande d'activation, par exemple la première loi de commande L1 ou la deuxième loi de commande L2.

L'arrêt de la génération du flux d'air est commandé par la sélection de la troisième loi de commande L3.

Pour sélectionner la loi de commande souhaitée parmi les trois lois de commande L1, L2, L3, l'utilisateur appui successivement sur le bouton 12.

Ainsi, une première impulsion sur le bouton 12 commande le ou chaque ventilateur 5 selon la première loi de commande L1.

Une deuxième impulsion sur le bouton 12 commande le ou chaque ventilateur 12 selon la deuxième loi de commande L2. Par exemple, la deuxième loi de commande L2 commande l'envoi d'une tension de 5V dans le ou chaque ventilateur 5 à l'aide d'un onduleur (« inverter » en anglais) 5V DC-DC.

La visière filtrante selon l'invention permet d'apporter un confort faisant oublier la chaleur, un éventuel sentiment d'étouffement ainsi que permettant de supprimer la buée par extraction d'air.

En outre, la visière filtrante selon l'invention est particulièrement compacte car le ou chaque ventilateur 5 du système d'aération permet à la fois l'admission d'air et l'extraction d'air.

## Revendications

1. Visière filtrante configurée pour être portée par un utilisateur, comprenant :
- une entrée d'air (15) et une sortie d'air (10) ;
- un serre-tête (3) configuré pour enserrer au moins une partie d'un front de l'utilisateur;
- une vitre (2) fixée au serre-tête (3), configurée pour être agencée au moins en face des yeux, des narines et de la bouche de l'utilisateur;
- un média filtrant (1), au moins une zone du média filtrant (1) définissant l'entrée d'air (15); et
- un système d'aération comprenant au moins un ventilateur (5), le ou chaque ventilateur (5) étant configuré pour générer un flux d'air depuis l'entrée d'air (15) vers la sortie d'air (10), le ou chaque ventilateur (5) étant configuré pour à la fois admettre de l'air par l'entrée d'air (15) et pour extraire de l'air par la sortie d'air (10) après que le flux d'air a traversé la ou chaque zone du média filtrant (1) définissant l'entrée d'air (15).

2. Visière filtrante selon la revendication 1, dans laquelle la sortie d'air (10) est agencée au-dessus de l'entrée d'air (15) selon une direction d'élévation orientée depuis un menton vers le front de l'utilisateur lorsque la visière filtrante est portée par l'utilisateur.

3. Visière filtrante selon la revendication 1 ou 2, dans laquelle le média filtrant (1) est fixé au serre-tête (3) et à au moins une partie de la vitre (2), dite « zone de fixation (13) de la vitre (2) », le média filtrant (1) étant configuré pour être agencé en contact avec une partie du visage de l'utilisateur.

4. Visière filtrante selon la revendication 3, dans laquelle la zone de fixation (13) de la vitre (2) est configurée pour être agencée en regard d'un contour périphérique du visage de l'utilisateur, le contour périphérique s'étendant sensiblement entre les deux tempes de l'utilisateur en passant par le menton.

5. Visière filtrante selon l'une quelconque des revendication précédentes prise(s) en combinaison avec la revendication 3, dans laquelle le média filtrant (1) comprend une partie d'attache (19) à la zone de fixation (13) de la vitre (2), une partie de contact (21) destinée à être en contact avec une partie du visage de l'utilisateur et une partie intermédiaire (22) s'étendant entre la partie de contact (21) et la partie d'attache (19), la partie intermédiaire (22) étant configurée pour être agencée à une interface entre l'air contenu dans un volume interne défini entre la visière filtrante et un visage de l'utilisateur lorsque la visière filtrante est portée par l'utilisateur et l'air extérieur au volume interne, au moins une zone de la partie intermédiaire (22) du média filtrant (1) définissant l'entrée d'air (15).

6. Visière filtrante selon l'une quelconque des revendications précédente, dans laquelle le média filtrant (1) présente une respirabilité supérieure ou égale à 96 L.m⁻².s⁻¹ et est avantageusement apte à filtrer des particules présentant une dimension inférieure ou égale à 3 micromètres (µm).

7. Visière filtrante selon l'une quelconque des revendications précédentes, dans laquelle le média filtrant (1) comprend des fibres tissées et/ou des fibres non tissées.

8. Visière filtrante selon l'une quelconque des revendications précédentes, dans laquelle le média filtrant (1) est fixé à la vitre (2) par un système de fixation démontable de sorte que le média filtrant (1) peut être détaché de la vitre (2).

9. Visière filtrante selon l'une quelconque des revendications précédentes, dans laquelle le ou chaque ventilateur (5) est logé dans le serre-tête (3).

10. Visière filtrante selon l'une quelconque des revendications précédentes, dans laquelle le système d'aération comprend au moins deux ventilateurs (5), chaque ventilateur (5) étant avantageusement configuré pour être agencé au-dessus d'un œil respectif de l'utilisateur lorsque la visière filtrante est portée par l'utilisateur.

11. Visière filtrante selon l'une quelconque des revendications précédentes, dans laquelle le serre-tête (3) présente un corps (3A), le ou chaque ventilateur (5) étant relié au corps (3A) du serre-tête (3) par au moins un plot amortissant (14).

12. Visière filtrante selon l'une quelconque des revendications précédentes, dans lequel le système d'aération comprend une carte électronique (6) et une batterie (4), la carte électronique (6) étant connectée électriquement au ou à chaque ventilateur (5) et à la batterie (4).

13. Visière filtrante selon la revendication 12, dans lequel la carte électronique (6) comprend un contrôleur, pour le ou chaque ventilateur (5), le contrôleur étant configuré pour activer ce ventilateur (5) selon au moins deux lois de commande d'activation (L1, L2) distinctes, chaque loi de commande d'activation (L1, L2) définissant une vitesse de rotation prédéterminée et non nulle de ce ventilateur (5), le contrôleur étant avantageusement configuré pour commander ce ventilateur (5) selon trois lois de commande (L1, L2, L3) distinctes.

14. Visière filtrante selon l'une quelconque des revendications précédentes, comprenant un élément de fixation (9) configuré pour fixer le serre-tête (3) à la tête de l'utilisateur

15. Procédé de contrôle d'une visière filtrante selon l'une quelconque des revendications précédentes, comprenant :
- générer, par le ou chaque ventilateur (5), un flux d'air depuis l'entrée d'air (15) vers la sortie d'air (10), le ou chaque ventilateur (5) admettant à la fois de l'air par l'entrée d'air (15) et extrayant de l'air par la sortie d'air (10) après que le flux d'air a traversé la ou chaque zone du média filtrant (1) définissant l'entrée d'air (15).
